# EUROPÄISCHE PATENTSCHRIFT

(11) **EP 1 043 234 B1**
(45) Veröffentlichungstag und Bekanntmachung des Hinweises auf die Patenterteilung: **18.06.2003**
(21) Anmeldenummer: 00106547.3
(22) Anmeldetag: 27.03.2000
(51) Int. Cl.: B65B 61/18, B65B 25/06, B65D 77/20

(54) **Vorrichtung und Verfahren zum Trennen einer Folie mit wenigstens zwei Laminatschichten und Verpackungsmaschine mit einer solchen Vorrichtung**
Apparatus and method for separating a film having at least two layers and a packaging machine incorporating such an apparatus
Dispositif et procédé pour séparer un film comportant au moins deux couches et machine d'emballage avec un tel dispositif

(30) Priorität: 01.04.1999 DE 19915040
(43) Veröffentlichungstag der Anmeldung: 11.10.2000
(73) Patentinhaber: MULTIVAC Sepp Hagenmüller GmbH & Co., 87787 Wolfertschwenden (DE)
(72) Erfinder: Natterer, Johann, 87764 Legau (DE)
(74) Vertreter: Prüfer, Lutz H., Dipl.-Phys.

(56) Entgegenhaltungen:
- US-A- 3 713 849
- US-A- 5 779 050
- US-A- 6 044 622

## Beschreibung

Die Erfindung betrifft eine Vorrichtung und ein Verfahren zum Trennen einer Folie mit wenigstens zwei Laminatschichten und eine Verpackungsmaschine mit einer solchen Vorrichtung.

Beim Verpacken von Fleisch besteht das Problem, daß das Fleisch, wenn es in Kontakt mit dem Sauerstoff der Luft steht in frischem Zustand eine rote Farbe aufweist, sich aber unter Sauerstoffausschluß braun bzw. violett verfärbt und dann unappetitlich aussieht. Bei den herkömmlichen Skin-Packungen liegt das Fleisch in einer Schale und ist mit einer das Fleisch wie eine Haut überziehenden Ober- bzw. Deckelfolie, die mit dem Schalenrand verschweißt ist, abgedeckt. Wenn diese Oberfolie aus einem sauerstoffundurchlässigen Film besteht, tritt einige Zeit nach dem Verpacken die obengenannte braune oder violette Verfärbung des Fleisches ein. Wird ein sauerstoffdurchlässiger Film als Oberfolie verwendet, so kann das Fleisch die rote Farbe behalten oder wieder annehmen.

Um dieses Dilemma zu lösen, wird in der US 5,591,468 vorgeschlagen, zwei getrennte Schichten übereinander als Deckfolien zu verwenden, von denen die untere sauerstoffdurchlässig und die obere sauerstoffundurchlässig ist. Die beiden getrennten Schichten werden über zwei getrennte Siegelnähte mit dem Packungsrand verschweißt. Unmittelbar vor dem Anbieten der Packungen zum Verkauf kann die obere Schicht abgezogen werden, wodurch das Fleisch eine rote Farbe annimmt aber gleichzeitig gewährleistet ist, daß die Packung aber bis zu diesem Zeitpunkt luftdicht abgeschlossen war, was die Haltbarkeit des Fleisches gewährleistet. Das bekannte Verfahren und die bekannte Packung haben jedoch den Nachteil, daß zur Herstellung der Packung zwei getrennte Folienrollen verwendet werden müssen und ferner zwei Siegelnähte erzeugt werden müssen. Dies macht das gesamte Verfahren kompliziert und die zugehörigen Vorrichtungen aufwendig.

Aus der EP 0 721 899 A1 ist es bekannt, bei Skin-Packungen eine Oberfolie aus Laminatschichten zu verwenden. Bei der bekannten Skin-Packung besteht jedoch das Problem, daß die Laminatschichten schwierig voneinander zu trennen sind und eine gesonderte Vorrichtung als Angriffspunkt zum Trennen der oberen Schicht von der unteren Schicht vorzusehen ist.

Weiterhin offenbart die US-A-5779050 eine Verpackungsmashine und ein Verfahren zum Herstellen einer Packung gemäss den Oberbegriffen der Ansprüche 8 und 14.

Es ist daher Aufgabe der Erfindung, eine Vorrichtung zum Trennen einer Folie aus wenigstens zwei Laminatschichten und ein Verfahren hierzu bereitzustellen, mit der bzw. mit dem es leicht möglich ist, eine Laminatschicht von einer anderen zu trennen und somit eine derartige Folie als Folie bei Verpackungen einzusetzen. Ferner soll eine Verpackungsmaschine bereitgestellt werden, mit der die obengenannten Packungen hergestellt werden können.

Die Aufgabe wird gelöst durch eine Vorrichtung nach Anspruch 1, ein Verfahren nach Anspruch 12 bzw. 14 und eine Verpackungsmaschine nach Anspruch 8.

Weiterbildungen der Erfindung sind in den Unteransprüchen angegeben.

Weitere Merkmale und Zweckmäßigkeiten der Erfindung ergeben sich aus der Beschreibung von Ausführungsbeispielen anhand der Figuren.

Von den Figuren zeigen:
- Fig. 1: eine Seitenansicht einer Verpackungsmaschine;
- Fig. 2: eine Schnittansicht einer Vorrichtung zum Trennen von zwei Laminatschichten einer Verpackungsfolie in Transportrichtung gesehen;
- Fig. 3: eine Draufsicht auf die Vorrichtung nach Fig. 2 mit Begrenzungslinien der Trennfläche;
- Fig. 4: einen vergrößerten Ausschnitt aus Fig. 2;
- Fig. 5: eine Draufsicht auf eine weitere Ausführungsform einer Vorrichtung zum Trennen von zwei Laminatschichten;
- Fig. 6: eine Draufsicht auf eine Packung mit getrennten Laminatschichten der Oberfolie an einer Seite der Packung;
- Fig. 7: eine Seitenansicht einer Packung nach Fig. 6 und
- Fig. 8: eine Seitenansicht einer Packung mit Schutzgas nach Fig. 6.
- Fig. 9: eine Draufsicht auf eine Packung mit einer Fläche mit getrennten Laminatschichten der Oberfolie an einer Ecke der Packung;

Wie aus Fig. 1 ersichtlich ist, weist eine Verpackungsmaschine 1 in Form einer Schalenverschließmaschine einen Maschinenrahmen mit einer Eingangsseite 2 und einer Ausgangsseite 3 auf. Entlang des Rahmens werden von der Eingangsseite zur Ausgangsseite eine Mehrzahl von Schalenträgern 4 zur Aufnahme von Schalen 5 durch in Transportrichtung hintereinander angeordnete Arbeitsstationen transportiert. Zum Transportieren der zusammenhängenden Bahn von Schalenträgern 4 ist eine Transporteinrichtung 6 in Form einer Transportkette vorgesehen. Die Arbeitsstationen umfassen eine Verschließ- bzw. Versiegelungsstation 7 zum Versiegeln einer Oberfolie 11 (bzw. Deckelfolie) mit dem Schalenrand zum Verschließen der Packung und eine Schneidstation 8 zum Schneiden der Oberfolie. Im Bereich der Zuführung der Oberfolie 11 ist eine Trennstation 9 zum Trennen von Laminatschichten der Oberfolie vorgesehen. Ferner ist eine Transporteinrichtung 10 zum Zuführen und Transportieren der Oberfolie 11 vorgesehen.

Die Verpackungsmaschine weist ferner ein Förderband 12 zum Abtransportieren von fertigen Packungen 13 nach Durchlaufen der Arbeitsstationen auf. Es ist ferner eine Rolle 14 zum Aufwickeln der Reste der Oberfolie 11 nach dem Schneiden vorgesehen.

Eine Steuer- und Regeleinrichtung 15 dient zum koordinierten Steuern und Regeln des Betriebes der Verpackungsmaschine.

Wie aus den Figuren 2 bis 9 ersichtlich ist, ist die Oberfolie 11 eine Laminatfolie, die wenigstens zwei Laminatschichten, bestehend aus einer im wesentlichen sauerstoffundurchlässigen ersten Schicht 20 und einer mit dieser verbundenen zweiten im wesentlichen sauerstoffdurchlässigen Schicht 21 besteht. Die erste Schicht 20 und die zweite Schicht 21 sind derart miteinander verbunden, daß eine begrenzte Haftung zwischen den beiden Schichten besteht, d.h. die Schichten können voneinander getrennt werden, ohne daß sie beschädigt werden. Wie insbesondere aus den Figuren 2 bis 5 ersichtlich ist, weist die sauerstoffundurchlässige erste Schicht 20 eine um einen Betrag s größere Bahnbreite als die sauerstoffdurchlässige zweite Schicht 21 auf und steht einseitig in einem Bereich 22 am Rand der Folienbahn um den Betrag s über die zweite Schicht 21 über. Die sauerstoffundurchlässige erste Schicht ist stabiler als die sauerstoffdurchlässige Schicht. Weil sie über die sauerstoffdurchlässige Schicht übersteht und die stabilere Schicht von beiden Schichten darstellt, kann sie zum Transport an den Folienrändern fest ergriffen werden, ohne beschädigt zu werden.

Die erfindungsgemäße Trennstation 9 für die Oberfolie 11 weist, wie insbesondere aus Fig. 2 ersichtlich ist, ein sich über die gesamte Breite der Oberfolie 11 und sich quer zur Transportrichtung erstreckendes erstes Werkzeugteil als Werkzeugunterteil 30 und ein mit diesem im Betrieb zusammenwirkendes zweites Werkzeugteil als Werkzeugoberteil 31 auf. Das Werkzeugunterteil 30 ist mittels einer in Fig. 2 dargestellten Hubeinrichtung in Form einer Kolben-Zylindereinrichtung 32 relativ zu dem Werkzeugoberteil 31 anhebbar und absenkbar. Das Werkzeugunterteil 30 und das Werkzeugoberteil sind jeweils balkenartig ausgebildet und weisen damit jeweils zwei kurze Seiten 34 bzw. 36 parallel zur Transportrichtung und lange Seiten 35 bzw. 37 senkrecht bzw. quer zur Transportrichtung auf. Das Werkzeugunterteil 30 weist, wie aus den Figuren 2 und 4 ersichtlich ist, eine sich in einem Abstand von einer kurzen Seite 34 des Balkens angeordnete muldenförmige Ausnehmung 33 auf. Das Werkzeugoberteil 31 weist an einer im zusammengefahrenen Zustand der beiden Werkzeugteile der Ausnehmung 33 des Werkzeugunterteiles 30 gegenüberliegenden Stelle eine Einrichtung zum Zuführen von Druckluft in Form von zwei Bohrungen 38, 39 auf, die sich jeweils durch das gesamte Werkzeugoberteil 31 in vertikaler Richtung erstrecken. Das dem Werkzeugunterteil 30 abgewandte Ende der Bohrungen ist mit einer Druckluftquelle 100 verbunden.

Wie aus den Figuren 2 bis 4 ersichtlich ist, weist das Werkzeugoberteil 31 ferner an seiner dem Werkzeugunterteil 30 zugewandten Seite in der in Fig. 3 gezeigten ersten Ausführungsform eine im wesentlichen parallel zu den langen Seiten 37 und im wesentlichen parallel zu einer der kurzen Seiten 36 und in einem Abstand von diesen verlaufende Nut 40 auf, in der eine Rundschnur-Dichtung 41 zum Zweck einer Abdichtung vorgesehen ist. Die Nut 40 ist nicht in sich geschlossen, sondern an der anderen kurzen Seite des Werkzeugoberteiles offen. Im zusammengefahrenen Zustand der Werkzeugteile wird durch die Dichtung 41 in der Nut 40 ein Bereich 42 innerhalb der Nut zwischen den beiden Werkzeugteilen gebildet, der gegen den außerhalb der Nut liegenden Bereich 43 zwischen den Werkzeugteilen dicht abgeschlossen ist. Die Nut 40 ist ferner so angeordnet, daß im zusammengefahrenen Zustand der beiden Werkzeugteile die im unteren Werkzeugteil 30 vorgesehene Ausnehmung 33 innerhalb des abgedichteten Bereiches 42 liegt. Der in zusammengefahrenem Zustand der Werkzeugteile 30, 31 gebildete abgedichtete Bereich 42 hat in der in Fig. 3 dargestellten Ausführungsform die Form eines geradlinigen Streifens, der sich quer über die Folienbahn erstreckt. Durch die tatsache, daß die Nut 40 an einer Seite offen ist, ist eine Luftströmung durch den abgedichteten Bereich 42 von den der Druckluftquelle zugewandten Enden der Bohrungen 38, 39 bis zu der Seite des Werkzeugoberteiles an der die Nut 40 offen ist, möglich.

Die Trennstation 9 ist in der Verpackungsmaschine so angeordnet, daß in zusammengefahrenem Zustand die Oberfolie 11 mit ihrem überstehenden Abschnitt 22 der ersten Schicht 20 die muldenförmige Ausnehmung überdeckt. Der Durchmesser der muldenförmigen Ausnehmung 33 ist etwas größer als der Betrag s um den die erste Schicht 20 über die zweite Schicht 21 übersteht, so daß im zusammengefahrenen Zustand der Werkzeugteile die zweite Schicht 21 noch etwas in die muldenförmige Ausnehmung 33 hineinragt.

im Betrieb der Verpackungsmaschine wird die Oberfolie 11 von der auf beiden Seiten der Folienbahn angreifenden Transporteinrichtung 10 fest ergriffen und unmittelbar oberhalb der Schalen 5 durch die Arbeitsstationen geführt. In den Fällen, in denen das Produkt innerhalb der Schalen angeordnet ist, erfolgt ein normales Verschließen durch Versiegeln in der Versiegelungsstation 6. Die gleiche Maschine ist jedoch auch geeignet, Packungen zu verschließen, bei denen das Produkt über den oberen Schalenrand hervorsteht, da die Oberfolie mit einer Spannung gehalten wird und das Produkt in die Schale hineingedrückt und dann das Verschließen erfolgt. In der Schneidstation 8 erfolgt ein Durchtrennen der Oberfolie 11, die die einzelnen Packungen noch miteinander verbindet. Die Reste der Oberfolie werden auf der Rolle 14 aufgewickelt.

Bei jedem Arbeitstakt der Verpackungsmaschine wird auch die Trennstation 9 betätigt. Dabei wird das untere Werkzeugteil 30 gegen das obere Werkzeugteil 31 mittels der Hubeinrichtung 32 bewegt und mit einem bestimmten Anpreßdruck gegen das Werkzeugoberteil 31 gepreßt, wobei die Oberfolie 11 zwischen Werkzeugunterteil 30 und Werkzeugoberteil 31 eingeklemmt wird. Durch die Anordnung der Trennstation 9 relativ zur Folienbahn der Oberfolie 11 kommt der über die zweite Schicht 21 überstehende Abschnitt 22 der ersten Schicht 20 über der Ausnehmung 33 zu liegen und die Dichtung 41 verläuft noch innerhalb des äußersten Randes des überstehenden Abschittes 22 der ersten Schicht 20

Anschließend wird bei dem Arbeitsgang Druckluft über die Druckluftzuführungen 38, 39 im Werkzeugoberteil 31 in den abgedichteten Bereich 42 zugeführt. Durch die auf den überstehenden Abschnitt 22 der ersten Schicht durch die Druckluft einwirkende Kraft wird dieser in die Ausnehmung 33 hineingedrückt. Dadurch entsteht eine Spannung der ersten Schicht 20 relativ zu der zweiten Schicht 2, was dazu führt, daß sich die zweite Schicht von der ersten Schicht zunächst im Bereich der Ausnehmung 33 abgelöst. Dadurch, daß der abgedichtete Bereich 42 an einer Seite der Werkzeugteile offen ist, kann die Druckluft zwischen die Schichten eindringen und die Ablösung der zweiten Schicht 21 von der ersten Schicht 20 pflanzt sich beginnend von der Ausnehmung 33 quer über die gesamte Breite der Oberfolie 11 fort, so daß anschließend die Oberfolie einen sich als geradliniger Streifen quer über die Bahn erstreckenden Bereich aufweist, in dem die beiden Laminatschichten 20 und 21 voneinander getrennt sind.

Nach Durchlaufen der Schneidstation ist die fertiggestellte Packung 13, wie in Fig. 6 dargestellt ist, ausgebildet. Die Schale 5 enthält ein Produkt 50 und ist mit der Oberfolie im Bereich des Randes 51 der Schale versiegelt. Die Packungen sind in der Schneidstation 8 derart geschnitten, daß der Bereich in dem die Laminatschichten 20, 21 der Oberfolie 11 voneinander getrennt sind, einen über den Rand 51 der Schale 5 überstehenden Lappen 52 bildet. Da die Schalenträger 4 so ausgebildet sind, daß die Schalen 5 mit ihrer Schmalseite quer zur Transportrichtung eingelegt werden, ist der Bereich 52 an der Schmalseite der Packung 13 ausgebildet. Fig. 7 zeigt ein Beispiel einer Packung 13, bei dem das Produkt über den Schalenrand 51 hervorsteht und Fig. 8 zeigt ein Beispiel einer Packung 13', bei dem das Produkt innerhalb der Schale angeordnet ist, und nicht über den Pakkungsrand 51 hervorsteht, beispielsweise in dem Fall, in dem es sich um eine Pakkung mit Schutzgas handelt. Die Oberfolie ist derart angeordnet, daß die sauerstoffdurchlässige Schicht (21) auf der dem Produkt zugewandten Seite der Oberfolie liegt und die sauerstoffundurchlässige Schicht (20) auf der dem Produkt abgewandten Seite der Oberfolie liegt.

Vor dem Auslegen der Packungen zum Verkauf wird die zweite Schicht 21 der Oberfolie, d.h. die obere Schicht in dem Bereich, in dem sie von der unteren Schicht 20 getrennt ist, ergriffen und von der unteren Schicht 20 abgezogen.

In der in Fig. 5 dargestellten weiteren Ausführungsform einer Trennstation 9' ist die Nut 40 mit der eingelegten Rundschnur-Dichtung 41 speziell zum Erzeugen des in Fig. 9 dargestellten Bereiches 60 einer Packung 131 in dem die Laminatschichten 20, 21 voneinander getrennt sind und welcher in diesem Fall an einer Ecke der Packung erzeugt ist, ausgebildet. Hierzu verläuft die Nut 40 angrenzend an eine lange Seite des Werkzeugoberteils 31 derart, daß sie eine der Anzahl der nebeneinanderliegenden Packungen entsprechende Anzahl von Einbuchtungen 61 aufweist, die in etwa den Umriß eines halben liegenden U's aufweisen, wobei der abgerundete Grund 62 des U's der Krümmung einer Ecke des Schalenrandes entspricht. Durch die Einbuchtungen 61 der Nut 40 ist der abgedichtete Bereich 42 so ausgebildet, daß er Ecken 63 aufweist, so daß nach dem Schneiden in der Schneidstation der in Fig. 9 gezeigte Bereich 60 der Oberfolie, in dem die Laminatschichten voneinander getrennt sind, an einer Ecke der Packung gebildet ist.

In einer weiteren Ausführungsform, die schematisch in Fig. 1 gezeigt ist, ist eine wie oben beschriebene Trennstation 9' zum Trennen der Laminatschichten der Oberfolie nach der Siegelstation 7 angeordnet, anstelle der Trennstation 9, die vor der Siegelstation angeordnet ist. Eine Anordnung nach der Siegelstation hat den Vorteil, daß in der Siegelstation nicht auf die Positionen der Bereiche, in denen die Laminatschichten voneinander getrennt sind, Rücksicht genommen werden muß, da diese erst nachher erzeugt werden.

## Patentansprüche

1. Vorrichtung zum Trennen einer Folie in wenigstens einem Bereich des Randes der Folie,
wobei die Folie (11) wenigstens eine erste (20) und eine zweite (21) Schicht aufweist, die miteinander verbunden sind und die eine begrenzte Haftung zueinander aufweisen und wobei die erste Schicht (20) in einem Abschnitt (22) über die zweite Schicht (21) übersteht , mit
einer ersten Einrichtung (30, 31, 33, 40, 41) zum Begrenzen des Bereiches (42) der Folie, in dem die erste Schicht (20) von der zweiten Schicht (21) getrennt werden soll durch Abdichten des Bereiches gegenüber dem Rest der Folie und
eine zweite Einrichtung (100, 38, 39) zur Zufuhr von einem unter Druck stehenden Medium in den begrenzten Bereich (42), wobei die erste Einrichtung so ausgebildet ist, daß der Bereich, in dem die erste Schicht und die zweite Schicht voneinander getrennt werden sollen, wenigstens einen Teil des Abschnitts umfaßt, in dem die erste Schicht über die zweite Schicht übersteht und wobei die zweite Einrichtung derart ausgebildet ist, daß das Medium von der Seite der zweiten Schicht her in einem Bereich des Abschnitts zugeführt wird, in dem die erste Schicht über die zweite übersteht.

2. Vorrichtung nach Anspruch 1, **dadurch gekennzeichnet, daß** die erste Einrichtung ein Werkzeugoberteil (31) und ein relativ dazu anhebbares und absenkbares Werkzeugunterteil (30) aufweist, die auf gegenüberliegenden Seiten der Folienbahn angeordnet sind und wobei eine Dichtung (40, 41) derart zwischen dem Werkzeugunterteil (30) und dem Werkzeugoberteil (31) vorgesehen ist, daß sie den Bereich der Folie, in dem die Schichten getrennt werden sollen begrenzt.

3. Vorrichtung nach Anspruch 2, **dadurch gekennzeichnet, daß** ein Einlaß (38, 39) und ein Auslaß zum Hindurchleiten von Druckluft durch den begrenzten Bereich (42) vorgesehen ist.

4. Vorrichtung nach Anspruch 3, **dadurch gekennzeichnet, daß** der Einlaß durch wenigstens eine Öffnung (38, 39) im Werkzeugoberteil gebildet ist, die mit einer Druckluftquelle verbunden ist, und der Auslaß durch eine Öffnung in der Dichtung (41) zwischen Werkzeugunterteil und Werkzeugoberteil gebildet ist.

5. Vorrichtung nach Anspruch 4, **dadurch gekennzeichnet, daß** auf dem der Öffnung (38, 39) gegenüberliegenden Seite des Werkzeugunterteiles eine mul-denförmige Ausnehmung (33) vorgesehen ist zum Aufnehmen des überstehenden Abschnittes (22) der ersten Schicht (20), die innerhalb des durch die Dichtung begrenzten Bereiches (42) angeordnet ist.

6. Vorrichtung nach einem der Ansprüche 2 bis 5, **dadurch gekennzeichnet, daß** die Dichtung (40, 41) durch eine an der dem Werkzeugunterteil zugewandten Seite des Werkzeugoberteiles vorgesehene Nut (40) mit in dieser vorgesehenen Dichtmaterial (41) ausgebildet ist.

7. Vorrichtung nach einem der Ansprüche 1 bis 6, **dadurch gekennzeichnet, daß** die Folie (11) eine Folienbahn ist und der begrenzte Bereich (42) sich quer über die Folienbahn erstreckt.

8. Verpackungsmaschine mit
einer Eingangsseite (2) und einer Ausgangsseite (3), zwischen der Eingangsseite und der Ausgangsseite angeordneten Arbeitsstationen (7, 8) und mit einer Transporteinrichtung (6), die Packungen von der Eingangsseite durch die Arbeitsstationen hindurch zu der Ausgangsseite transportiert, wobei die Packungen ein Produkttrageteil (5) aufweisen, auf dem ein Produkt (50) angeordnet ist,
und einer Einrichtung (10) zum Zuführen einer Oberfolie (11),
wobei die Oberfolie wenigstens eine erste (20) und eine zweite (21) miteinander verbundene Schicht, die zueinander eine begrenzte Haftung aufweisen und wobei die erste Schicht (20) in einem Abschnitt (22) über die zweite Schicht (21) übersteht, aufweist,
**dadurch gekennzeichnet, daß** eine Einrichtung (9) zum Trennen der Schichten (20, 21) in einem sich quer über die Folienbahn erstreckenden Bereich vorgesehen ist, wobei die Einrichtung (9) zum Trennen der Schichten eine Einrichtung nach einem der Ansprüche 1 bis 7 ist.

9. Verpackungsmaschine nach Anspruch 8, **dadurch gekennzeichnet, daß** eine der Arbeitsstationen eine Siegelstation (7) ist und daß die Einrichtung (9) zum Trennen der Schichten in Transportrichtung vor der Siegelstation angeordnet ist.

10. Verpackungsmaschine nach Anspruch 8, **dadurch gekennzeichnet, daß** eine der Arbeitsstationen eine Siegelstation (7) ist und daß die Einrichtung (9') zum Trennen der Schichten nach der Siegelstation angeordnet ist.

11. Verpackungsmaschine nach einem der Ansprüche 8 bis 10,
**dadurch gekennzeichnet, daß** die Verpackungsmaschine eine Schalen-Verschließmaschine ist.

12. Verfahren zum Trennen einer Folie, die wenigstens eine erste (20) und eine zweite (21) miteinander verbundene Schicht, die relativ zueinander eine begrenzte Haftung aufweisen, aufweist, in einem Bereich des Randes der Folie, **gekennzeichnet durch** die Schritte,
Einklemmen der Folie entlang des Randes des Bereichs, in dem die Schichten getrennt werden sollen; und
Hindurchführen eines unter Druck stehenden Mediums **durch** den Bereich, wobei eine Folie verwendet wird, bei der die erste Schicht (20) über die zweite (21) in einem Abschnitt (22) übersteht und der Bereich, in dem die Schichten getrennt werden sollen, einen Teil des Abschnitts (22) der Folie umfaßt, in dem die eine Schicht über die andere Schicht übersteht, und
wobei der Bereich gegenüber dem Rest der Folie abgedichtet wird, und das Medium **durch** den abgedichteten Bereich hindurchgeführt wird, und wobei das Medium von der Seite der zweiten Schicht in einen Bereich des Abschnitts (22) zugeführt wird, in dem die erste Schicht über die zweite Schicht übersteht.

13. Verfahren nach Anspruch 12, **dadurch gekennzeichnet, daß** als Medium Druckluft verwendet wird.

14. Verfahren zum Herstellen einer Packung mit einer Schale (5) mit einem Rand (51), einem auf der Schale (5) angeordneten Produkt (50) und einer über dem Produkt angeordneten Oberfolie (11), die mit dem Rand der Schale derart verbunden ist, daß das Produkt zwischen der Schale und der Oberfolie eingeschlossen ist, wobei die Oberfolie (11) eine Laminatfolie ist, die wenigstens zwei eine begrenzte Haftung aufweisende Schichten (20, 21) aufweist, und wobei die Schichten (20, 21) in wenigstens einem Bereich (52, 60) am Rand der Oberfolie voneinander getrennt sind und die Oberfolie über den Rand der Schale in den Bereich (52, 60) übersteht, in dem die Schichten getrennt sind;
mit folgenden Schritten :
Ergreifen einer Oberfolienbahn;
Verschließen von mit dem Produkt (50) gefüllten Schalen (5) mit der Oberfolie (11) durch Versiegeln der Oberfolie mit dem Rand (51) der Schale und
Schneiden der Oberfolie (11), die die einzelnen Packungen miteinander verbindet zum Erzeugen von fertiggestellten Packungen (13); und **gekennzeichnet durch**
Trennen der Schichten (20, 21) der Oberfolie (11) in einem Bereich des Randes der Oberfolie **durch** Einklemmen der Folie entlang des Randes des Bereiches, in dem die Schichten getrennt werden sollen, und Hindurchführen eines unter Druck stehenden Mediums **durch** den Bereich, wobei das Trennen der Schichten der Oberfolie vor dem Verschließen stattfindet.

## Claims

1. A device for separating a foil in at least one region of the edge of the foil,
in which the foil (11) has at least a first layer (20) and a second layer (21) which are connected to one another and have limited adhesion to one another, and in which the first layer (20) projects beyond the second layer (21) in a portion (22), having
a first device (30, 31, 33, 40, 41) for delimiting the region (42) of the foil in which the first layer (20) is to be separated from the second layer (21) by sealing the region from the rest of the foil, and
a second device (100, 38, 39) for supplying a pressurised medium to the delimited region (42), with the first device constructed such that the region in which the first layer and the second layer are to be separated from one another includes at least part of the portion in which the first layer projects beyond the second layer, and with the second device constructed such that the medium is supplied from the side of the second layer in a region of the portion in which the first layer projects beyond the second one.

2. A device according to Claim 1, **characterised in that** the first device has a die upper part (31) and a die lower part (30) which can be raised and lowered relative thereto, these being arranged on opposing sides of the foil web, and a seal (40, 41) being provided between the die lower part (30) and the die upper part (31) such that it delimits the region of the foil in which the layers are to be separated.

3. A device according to Claim 2, **characterised in that** an entry (38, 39) and an exit are provided for guiding compressed air through the delimited region (42).

4. A device according to Claim 3, **characterised in that** the entry is formed by at least one opening (38, 39) in the die upper part which is connected to a source of compressed air, and the exit is formed by an opening in the seal (41) between the die lower part and the die upper part.

5. A device according to Claim 4, **characterised in that**, on the side of the die lower part opposite the opening (38, 39), a hollow-shaped recess (33) is provided for receiving the projecting portion (22) of the first layer (20) arranged within the region (42) delimited by the seal.

6. A device according to one of Claims 2 to 5, **characterised in that** the seal (40, 41) is formed by a groove (40) which is provided on the side of the die upper part facing the die lower part and has sealing material (41) provided therein.

7. A device according to one of Claims 1 to 6, **characterised in that** the foil (11) is a foil web and the delimited region (42) extends transversely over the foil web.

8. A packing machine, having
an entry side (2) and an exit side (3), work stations (7, 8) arranged between the entry side and the exit side, and a transport device (6) which transports the packs from the entry side through the work stations to the exit side, with the packs having a product carrying part (5) on which a product (50) is arranged,
and a device (10) for supplying an upper foil (11), with the upper foil having at least a first layer (20) and a second layer (21) connected to one another and having a limited adhesion with respect to one another, and with the first layer (20) projecting beyond the second layer (21) in a portion (22),
**characterised in that** a device (9) for separating the layers (20, 21) is provided in a region extending transversely over the foil web, with the device (9) for separating the layers being a device according to one of Claims 1 to 7.

9. A packing machine according to Claim 8, **characterised in that** one of the work stations is a sealing station (7), and **in that** the device (9) for separating the layers is arranged upstream of the sealing station, as seen in the direction of transport.

10. A packing machine according to Claim 8, **characterised in that** one of the work stations is a sealing station (7), and **in that** the device (9') for separating the layers is arranged downstream of the sealing station.

11. A packing machine according to one of Claims 8 to 10, **characterised in that** the packing machine is a tray-sealing machine.

12. A process for separating a foil, which has at least a first layer (20) and a second layer (21) which are connected to one another and have limited adhesion with respect to one another, in a region of the edge of the foil,
**characterised by** the steps of:
clamping the foil along the edge of the region in which the layers are to be separated; and
guiding a pressurised medium through the region, using a foil in which the first layer (20) projects beyond the second one (21) in a portion (22) and the region in which the layers are to be separated is part of the portion (22) of the foil in which the one layer projects beyond the other layer, and with the region being sealed off from the rest of the foil, and the medium being guided through the sealed region, and with the medium being supplied from the side of the second layer to a region of the portion (22) in which the first layer projects beyond the second layer.

13. A process according to Claim 12, **characterised in that** compressed air is used as the medium.

14. A process for making a pack having a tray (5) with an edge (51), a product (50) arranged on the tray (5) and an upper foil (11) arranged over the product and connected to the edge of the tray such that the product is enclosed between the tray and the upper foil, the upper foil (11) being a laminated foil which has at least two layers (20, 21) having limited adhesion, and the layers (20, 21) being separated from one another in at least one region (52, 60) at the edge of the upper foil and the upper foil projecting beyond the edge of the tray into the region (52, 60) in which the layers are separated;
having the following steps:
gripping an upper foil web;
closing trays (5) filled with the product (50) using the upper foil (11) by sealing the upper foil to the edge (51) of the tray, and
cutting the upper foil (11) which connects the individual packs to one another, to create finished packs (13); and **characterised by**
separating the layers (20, 21) of the upper foil (11) in a region of the edge of the upper foil by clamping the foil along the edge of the region in which the layers are to be separated, and guiding a pressurised medium through the region, separation of the layers of the upper foil being performed before the closing.

## Revendications

1. Dispositif pour séparer un film dans au moins une zone du bord du film,
moyennant quoi le film (11) comprend au moins une première (20) et une deuxième (21) couche qui sont reliées l'une à l'autre et qui présentent une adhérence limitée l'une par rapport à l'autre et moyennant quoi la première couche (20) dépasse de la deuxième couche (21) dans une section (22), avec
une première installation (30, 31, 33, 40, 41) pour délimiter la zone (42) du film, dans laquelle la première couche (20) doit être séparée de la deuxième couche (21) par l'étanchéification de la zone face au reste du film et une deuxième installation (100, 38, 39) pour amener un milieu sous pression dans la zone (42) délimitée, moyennant quoi la première installation est conçue de telle sorte que la zone, dans laquelle la première couche et la deuxième couche doivent être séparées l'une de l'autre, entoure au moins une partie de la section, dans laquelle la première couche dépasse de la deuxième couche et moyennant quoi la deuxième installation est conçue de telle sorte que le milieu soit amené du côté de la deuxième couche dans une zone de la section, dans laquelle la première couche dépasse de la deuxième.

2. Dispositif selon la revendication 1, **caractérisé en ce que** la première installation comprend une partie supérieure de moule (31) et une partie inférieure de moule (30) pouvant être soulevées et abaissées par rapport à elle, qui sont disposées sur les côtés opposés de la bande de film et moyennant quoi un joint (40, 41) est prévu entre la partie inférieure de moule (30) et la partie supérieure de moule (31) de telle sorte qu'il délimite la zone du film dans laquelle les couches doivent être séparées.

3. Dispositif selon la revendication 2, **caractérisé en ce qu'**une entrée (38, 39) et une sortie sont prévues pour faire passer l'air comprimé à travers la zone (42) délimitée.

4. Dispositif selon la revendication 3, **caractérisé en ce que** l'entrée est formée par au moins un orifice (38, 39) dans la partie supérieure de moule, qui est relié à une source d'air comprimé, et **en ce que** la sortie est formée par un orifice dans le joint (41) entre la partie inférieure de moule et la partie supérieure de moule.

5. Dispositif selon la revendication 4, **caractérisé en ce que** sur le côté de la pièce inférieure de moule opposé à l'orifice (38, 39) est prévu un évidement (33) en forme d'auge pour loger la section (22) débordante de la première couche (20), qui est disposée à l'intérieur de la zone (42) délimitée par le joint.

6. Dispositif selon l'une quelconque des revendications 2 à 5, **caractérisé en ce que** le joint (40, 41) est formé par une rainure (40) prévue sur le côté de la partie supérieure de moule tourné vers la partie inférieure de moule dans ce matériau d'étanchéité (41) prévu.

7. Dispositif selon l'une quelconque des revendications 1 à 6, **caractérisé en ce que** le film (11) est une bande de film et **en ce que** la zone limitée (42) s'étend transversalement au-dessus de la bande de film.

8. Machine d'emballage avec
un côté d'entrée (2) et un côté de sortie (3), des stations de travail (7, 8) disposées entre le côté d'entrée et le côté de sortie et avec une installation de transport (6), qui transporte les emballages du côté d'entrée via les stations de travail au côté de sortie, moyennant quoi les emballages comprennent une partie de support de produit (5), sur lequel est disposé un produit (50),
et une installation (10) pour amener un film supérieur (11), moyennant quoi le film supérieur comprend une première (20) et une deuxième (21) couche reliées l'une à l'autre, qui présentent une adhérence limitée l'une par rapport à l'autre et moyennant quoi la première couche (20) dépasse dans une section (22) de la deuxième couche (21),
**caractérisée en ce qu'**une installation (9) pour séparer les couches (20, 21) est prévue dans une zone s'étendant transversalement au-dessus de la bande de film, moyennant quoi l'installation (9) pour séparer les couches est une installation selon l'une quelconque des revendications 1 à 7.

9. Machine d'emballage selon la revendication 8, **caractérisée en ce qu'**une des stations de travail est une station de scellage (7) et **en ce que** l'installation (9) pour séparer les couches est disposée dans la direction du transport avant l'installation de scellage.

10. Machine d'emballage selon la revendication 8, **caractérisée en ce qu'**une des stations de travail est une station de scellage (7) et **en ce que** l'installation (9') pour séparer les couches est disposée après la station de scellage.

11. Machine d'emballage selon l'une quelconque des revendications 8 à 10, **caractérisée en ce que** la machine d'emballage est une machine de fermeture des coques.

12. Procédé pour séparer un film, qui comprend au moins une première (20) et une deuxième (21) couches reliées l'une à l'autre, qui présentent une adhérence limitée l'une par rapport à l'autre, dans une zone du bord du film, **caractérisé par** les étapes consistant à,
serrer le film le long du bord de la zone, dans laquelle les couches doivent être séparées ; et
amener un milieu sous pression à travers la zone, moyennant quoi un film est utilisé, dans lequel la première couche (20) dépasse de la deuxième (21) dans une section (22) et la zone, dans laquelle les couches doivent être séparées, entoure une partie de la section (22) du film, dans laquelle l'une des couches dépasse de l'autre couche, et moyennant quoi la zone est étanchéifiée face au reste du film, et le milieu est amené à travers la zone étanchéifiée, et moyennant quoi le milieu est amené du côté de la deuxième couche dans une zone de la section (22), dans laquelle la première couche dépasse de la deuxième couche.

13. Procédé selon la revendication 12, **caractérisé en ce que** de l'air comprimé est utilisé comme milieu.

14. Procédé pour fabriquer un emballage avec une coque (5) avec un bord (51), un produit (50) disposé sur la coque (5) et un film supérieur (11) disposé sur le produit, qui est relié au bord de la coque de telle sorte que le produit soit enfermé entre la coque et le film supérieur, moyennant quoi le film supérieur (11) est un film d'aggloméré laminé, qui comprend au moins deux couches (20, 21) présentant une adhérence limitée, et moyennant quoi les couches (20, 21) sont séparées l'une de l'autre dans au moins une zone (52, 60) sur le bord du film supérieur et le film supérieur dépasse du bord de la coque dans la zone (52, 60), dans laquelle les couches sont séparées ;
comprenant les étapes suivantes :
saisir une bande de film supérieur ;
fermer des coques (5) remplies du produit (50) avec le film supérieur (11) par scellage du film supérieur au bord (51) de la coque et
découper le film supérieur (11), qui relie les emballages individuels les uns aux autres pour créer des emballages terminés (13) ; et **caractérisé par**
la séparation des couches (20, 21) du film supérieur (11) dans une zone du bord du film supérieur par serrage du film le long du bord de la zone, dans laquelle les couches doivent être séparées, et l'acheminement d'un milieu sous pression à travers la zone, moyennant quoi la séparation des couches du film supérieur a lieu avant la fermeture.
